# EUROPÄISCHE PATENTSCHRIFT

(11) **EP 4 560 146 B1**
(45) Veröffentlichungstag und Bekanntmachung des Hinweises auf die Patenterteilung: **11.02.2026**
(21) Anmeldenummer: 23211505.5
(22) Anmeldetag: 22.11.2023
(51) Int. Cl.: F15B 15/14, F15B 15/20

(54) **HYDRAULISCHES WERKZEUG**
HYDRAULIC TOOL
OUTIL HYDRAULIQUE

(43) Veröffentlichungstag der Anmeldung: 28.05.2025
(73) Patentinhaber: Intercable Tools GmbH, 39031 Bruneck (IT)
(72) Erfinder: REICHEGGER, Arnold, 39030 Uttenheim/Gais (IT)
(74) Vertreter: Maiwald GmbH

(56) Entgegenhaltungen:
- EP-A1- 2 107 169
- EP-A1- 3 165 333

## Beschreibung

### Gebiet der Erfindung

Die vorliegende Erfindung betrifft ein hydraulisches Werkzeug gemäß dem Oberbegriff des Patentanspruchs 1 und die Verwendung eines Werkzeugkopfs in einem solchen hydraulischen Werkzeug.

Ein derartiges hydraulisches Werkzeug geht aus der EP 2 107 169 A1 hervor.

### Hintergrund

Hydraulische Werkzeuge sind im Stand der Technik grundsätzlich bekannt. Hydraulische Werkzeuge finden beispielsweise beim Verpressen oder Schneiden Anwendung. Hierbei wird über eine Pumpe ein hydraulischer Druck erzeugt, der einen Werkzeugkopf (z.B. Presskopf oder Schneidkopf) gegen ein Werkstück verfährt, sodass es umgeformt oder getrennt wird. Die beim Pressen oder Schneiden notwendige Kraft hängt unter anderem von der Geometrie des Werkstücks ab. In diesem Zusammenhang hat sich herausgestellt, dass ein weiterer Bedarf besteht, ein hydraulisches Werkzeug bereitzustellen. Die EP 2107169 A1 offenbart einen hydraulischen Zylinder. Die EP 3165333 A1 offenbart eine Hydraulikeinheit für ein mobiles Hydraulikwerkzeug.

Es daher Aufgabe der vorliegenden Erfindung ein verbessertes hydraulisches Werkzeug bereitzustellen, insbesondere ist es eine Aufgabe der vorliegenden Erfindung, ein hydraulisches Werkzeug mit einer Kraftsteuerung beim Umformen oder Trennen bereitzustellen.

Diese und andere Aufgaben, die beim Lesen der folgenden Beschreibung noch genannt werden oder vom Fachmann erkannt werden können, werden durch den Gegenstand der unabhängigen Ansprüche gelöst. Die abhängigen Ansprüche bilden den zentralen Gedanken der vorliegenden Erfindung in besonders vorteilhafterweise weiter.

### Zusammenfassung der Erfindung

Gemäß einem ersten Aspekt der vorliegenden Erfindung wird ein hydraulisches Werkzeug bereitgestellt, umfassend: Hydraulikzylinder; Kolben mit einer Kolbenstange; positionsabhängiges Druckbegrenzungsventil zur Einstellung eines Hydraulikdrucks innerhalb des Hydraulikzylinders in Abhängigkeit einer Position des Kolben innerhalb des Hydraulikzylinders; wobei das Druckbegrenzungsventil eingerichtet ist, in Abhängigkeit der Position des Kolbens innerhalb des Hydraulikzylinders, eine stufenlos verstellbare Kraft bereitzustellen.

Der Begriff hydraulisches Werkzeug ist vorliegend breit zu verstehen und meint eine Vorrichtung mit einem hydraulischen Antrieb zur Beaufschlagung eines Werkzeugkopfs mit einer hydraulischen Kraft. Der Werkzeugkopf ist dabei beispielsweise eines der folgenden: ein Schneidwerkzeug, ein Umformwerkzeug, ein Stanzwerkzeug, ein Presswerkzeug. Der hydraulische Antrieb ist dabei vorzugsweise eine hydraulische Pumpe, die von einem Elektromotor angetrieben wird. Das hydraulische Werkzeug kann ein stationäres Werkzeug sein oder ein Handwerkszeug. Der Begriff Handwerkzeug meint vorliegend ein Werkzeug, dass ein Anwender in einer oder beiden Händen führt. Die Pumpe ist dabei vorzugsweise ebenfalls im Handwerkszeug integriert. Der Begriff stationäres Werkzeug meint vorliegend ein Werkzeug, das stationär am Boden angeordnet ist und nicht von einem Anwender in dessen Händen getragen wird.

Der Begriff Hydraulikzylinder ist vorliegend breit zu verstehen und umfasst ein Zylinderrohr. Der Hydraulikzylinder weist insbesondere eine Einlassschnittstelle für eine Hydraulikflüssigkeit auf. Der Hydraulikzylinder weist insbesondere eine Auslassschnittstelle für eine Hydraulikflüssigkeit auf. Die Einlass- und/oder Auslassschnittstelle weisen dabei vorzugsweise ein Ventil auf. Die Einlassschnittstelle weist dabei vorzugsweise ein Druckbegrenzungsventil auf. Die Auslassschnittstelle weist dabei vorzugsweise ein Absperrventil auf. Im Inneren des Hydraulikzylinders ist insbesondere ein Kolben angeordnet bzw. geführt. Durch die Beaufschlagung des Kolbens mit einem hydraulischen Druck, wird der Kolben translatorisch bewegt.

Der Begriff Zylinderrohr ist vorliegend breit zu verstehen und meint einen Hohlkörper. Das Zylinderohr besteht beispielsweise aus einem Werkstoff, der wenigstens in Teilen ein Metall aufweist, beispielsweise Aluminium.

Der Begriff Kolben ist vorliegend breit zu verstehen und meint einen zum Hydraulikzylinder geometrisch korrespondierenden Einsatz, der durch Beaufschlagung mit einem Fluid innerhalb des Hydraulikzylinders in Bewegung versetzt werden kann. Der Kolben hat dabei vorzugsweise ebenfalls eine zylindrische Außenkontur. Am Kolben ist weiterhin eine Kolbenstange angeordnet. Die Kolbenstange weist vorzugsweise eine Schnittstelle zur Befestigung eines Werkzeugkopfs auf. Der Kolben und die Kolbenstange sind vorzugweise zumindest teilweise einstückig ausgeführt.

Der Begriff Druckbegrenzungsventil meint vorliegend eine mechanische Vorrichtung, die eingerichtet ist, den Druck innerhalb des Hydraulikzylinders zu begrenzen. Sobald der Druck im Inneren des Hydraulikzylinders einen Schwellenwert des Druckbegrenzungsventils überschreitet, öffnet das Druckbegrenzungsventil und leitet zumindest einen Teil des Fluids ab, um den Druck auf das gewünschte Niveau zu senken. Das Druckbegrenzungsventil kann beispielsweise ein Nadelventil, ein Kugelventil oder ein Tellerventil sein. Das Druckbegrenzungsventil kann beispielsweise eine Feder umfassen. Das Druckbegrenzungsventil kann beispielsweise ein Kanalstrukturelement zum Rückführen von Hydraulikflüssigkeit aufweisen. Die Hydraulikflüssigkeit wird dabei vorzugsweise in ein Reservoir der Pumpe zurückgeführt. Das Druckbegrenzungsventil ist vorliegend beispielsweise im Kolben angeordnet oder in der Kolbenstange. Das Druckbegrenzungsventil kann beispielsweise in einem Auslass des Hydraulikzylinders angeordnet sein. Das Druckbegrenzungsventil kann beispielsweise über eine mechatronische Steuerung in Abhängigkeit einer erfassten Position des Kolbens gesteuert werden. Die Position des Kolbens kann beispielsweise mit Hilfe eines Wegmesssystems (z.B. Glasmaßstab) erfasst werden.

Der Begriff stufenlos meint vorliegend insbesondere eine kontinuierliche Einstellmöglichkeit des im Hydraulikzylinders vorherrschenden Drucks. Weiterhin kann unter stufenlos auch eine Einstellung des im Hydraulikzylinders vorherrschenden Drucks zwischen einem minimalen vorherrschenden Druck und einem maximalen vorherrschenden Druck durch eine kontinuierliche Änderung des im Hydraulikzylinders vorherrschenden Drucks verstanden werden. Auf diese Weise kann ebenfalls eine kontinuierliche Kraft des Werkzeugkopfes (zum Beispiel Presskraft oder Schneidkraft) bereitgestellt werden.

Der Erfindung liegt die Erkenntnis zu Grunde, dass hydraulische Werkzeuge zum Schneiden oder Umformen eingesetzt werden. Für die Schneid- oder Umformprozesse werden in Abhängigkeit der Geometrie des zu bearbeitenden Werkstücks unterschiedliche Kräfte benötigt. Im Stand der Technik werden hierzu unterschiedliche Kraftstufen bereitgestellt, beispielsweise durch mehrstufige Kolbensysteme, sogenannte Teleskopkolben im Hydraulikzylinder. Aufgrund der diskreten Stufen können aber nur bestimmte Werkstückgeometrien mit einer optimalen Presskraft oder Schneidkraft beaufschlagt werden. Die Erfindung löst dieses Problem, indem sie eine stufenlose Bereitstellung der hydraulischen Kraft ermöglicht. Dadurch kann immer die optimale Kraft bereitgestellt werden. Hierzu ist im Hydraulikzylinder ein Druckbegrenzungsventil angeordnet, das in Abhängigkeit der Position des Kolbens im Hydraulikzylinder den Druck einstellt. Beispielsweise ist bei Werkstücken mit kleinerem Durchmesser zum Umformen eine geringere Presskraft notwendig und umgekehrt. Über die Position des Kolbens im Hydraulikzylinder ist indirekt auch die Position des Werkzeugkopfes, der an der Kolbenstange angeordnet ist, bekannt. Über diese Information kann auf die Abmessungen (zum Beispiel ein Durchmesser) eines Werkstücks geschlossen werden. Dies führt zu besseren Arbeitsergebnissen des Hydraulikwerkzeugs. Dies ermöglicht die Bereitstellung unterschiedlicher Kräfte insbesondere stufenloser verstellbarer Kräfte mit lediglich einem einfachen Kolben anstelle mit einem mehrstufigen Teleskopkolben. Der Hydraulikdruck führt zu einer translatorischen Bewegung des Kolbens bzw. der Kolbenstange bzw. des Werkzeugkopfs, der an der Kolbenstange angeordnet ist. Über das Produkt aus Kolbenfläche und Hydraulikdruck ergibt sich eine am Kolben anliegende Kraft. Diese entspricht in etwa der am Kolbenwerkzeug anliegenden Kraft.

Vorzugsweise umfasst das positionsabhängige Druckbegrenzungsventil eine Feder, die ihren Federweg in Abhängigkeit der Position des Kolbens verändert. Die Veränderung des Federwegs in Abhängigkeit der Position des Kolbens bewirkt eine Veränderung der Federkraft, welche auf das positionsabhängige Druckbegrenzungsventil wirkt. Die Feder ist beispielsweise eine Spiralfeder. Die Feder besteht beispielsweise einem Werkstoff, der wenigstens in Teilen einen Federstahl aufweist. Die Feder ist vorzugsweise eine Druckfeder. Die Feder steht vorzugsweise mit dem Kolben in Wirkverbindung. Beispielsweise ist die Feder vorgespannt und ist im Innenraum des Hydraulikzylinders unterhalb des Kolbens angeordnet. Beispielsweise ragt die Feder zumindest teilweise in den Kolben hinein. Die Feder weist vorzugsweise ein lineares Verhalten in Bezug auf das Verhältnis Federweg zu Federkraft auf. Die Feder weist vorzugsweise eine konstante Steigung auf. In Abhängigkeit des Federwegs, also beispielsweise der Stauchung liegt eine korrespondierende Federkraft an. Diese Federkraft wirkt auf das Druckbegrenzungsventil von einer Seite. Der Fluidruck wirkt auf das Druckbegrenzungsventil von der gegenüberliegenden Seite. Aus dem Produkt Fluiddruck und beaufschlagter Fläche (z.B. Fläche Kugel im Druckbegrenzungsventil) ergibt sich eine Kraft die auf das Druckbegrenzungsventil wirkt. Sobald der Fluiddruck einen Schwellenwert (z.B. 50N) überschreitet, der zu einer größeren Kraft als der anliegenden Federkraft führt, gibt das Druckbegrenzungsventil die Öffnung des Druckbegrenzungsventils frei, sodass das Fluid abfließen kann und der Fluiddruck wieder sinkt bis sich das Druckbegrenzungsventil wieder schließt. Dadurch kann auf einfache konstruktive Weise eine stufenlose Kraft für das Hydraulikwerkzeug bereitgestellt werden. Durch die Wahl einer Feder kann auf eine gesonderte Messtechnik (z.B. Glasmaßstab) zur Erfassung der Position des Kolbens verzichtet werden. Weiterhin kann auf eine mechatronische Steuerlogik, die die erfasste Position des Kolbens auswertet und in Abhängigkeit dieser das Druckbegrenzungsventil einstellt verzichtet werden. Dies bewirkt eine einfache kompakte Lösung.

Vorzugsweise ist die Feder vorgespannt. Die Vorspannung kann beispielsweise über eine weitere Feder erzielt werden, die auf den Kolben drückt. Beispielsweise ist die weitere Feder im Inneren des Hydraulikzylinders zwischen dem Kolben und einem oberen Ende des Hydraulikzylinders angeordnet. Beispielsweise ist die weitere Feder eine Spiralfeder, die die Kolbenstange zumindest teilweise umgibt. Durch die Vorspannung kann eine Druckfeder für das positionsabhängige Druckbegrenzungsventil verwendet werden.

Vorzugsweise weist der Kolben eine Hohlkammer auf, die strömungstechnisch in Verbindung mit einem Innenraum des Hydraulikzylinders steht, sodass eine Hydraulikflüssigkeit von dem Innenraum des Hydraulikzylinders in die Hohlkammer fließen kann.

Die Hohlkammer kann eine beliebige geometrische Form aufweisen. Die Hohlkammer kann beispielsweise einen Ringspalt aufweisen oder eine Zylinderform. Es sei angemerkt, dass die Hohlkammer nicht auf diese Geometrien beschränkt ist. Die Hohlkammer weist vorzugsweise eine Öffnung auf, die mit dem Innenraum des Hydraulikzylinders, in dem sich die Hydraulikflüssigkeit befindet, strömungstechnisch verbunden ist. Die Hohlkammer ist vorzugsweise strömungstechnisch mit dem Druckbegrenzungsventil verbunden.

Vorzugsweise ist das positionsabhängige Druckbegrenzungsventil in dem Kolben und/oder der Kolbenstange angeordnet. Auf diese Weise wird eine einfache und kompakte Bauweise ermöglicht.

Vorzugsweise ist das positionsabhängige Druckbegrenzungsventil an einer Schnittstelle zu einer Auslassöffnung des Hydraulikzylinders angeordnet und wobei die Feder zumindest teilweise im Inneren des Kolbens und/oder der Kolbenstange angeordnet ist. Dies stellt eine alternative Anordnung des Druckbegrenzungsventils im Vergleich zur Anordnung im Kolben bzw. Kolbenstange dar. Lediglich die Feder muss vorliegend im Kolben bzw. der Kolbenstange angeordnet sein. Dies bewirkt eine Vereinfachung der Konstruktion.

Vorzugsweise umfasst das positionsabhängige Druckbegrenzungsventil ein Kanalstrukturelement, das eingerichtet ist, das positionsabhängige Druckbegrenzungsventil stömungstechnisch mit einer Auslassschnittstelle zu verbinden. Das Kanalstrukturelement ist beispielsweise als Hohlzylinder ausgeführt. Das Kanalstrukturelement ermöglicht bei geöffnetem Druckbegrenzungsventil ein Abfließen der Hydraulikflüssigkeit aus dem Innenraum des Hydraulikzylinders durch die Öffnung des Druckbegrenzungsventils über das Kanalstrukturelement zu einer Auslassschnittstelle. Die Auslassschnittstelle ist vorzugsweise mit einem Hydraulikreservoir verbunden, aus welchem die Pumpe die Hydraulikflüssigkeit in den Hydraulikzylinder pumpt. Das Kanalstrukturelement ist beispielsweise fest im Innenraum des Hydraulikzylinders angeordnet. Der Kolben bzw. die Kolbenstange sind beispielsweise konzentrisch um das Kanalstrukturelement herum angeordnet. Der Kolben bzw. die Kolbenstange können entlang des Kanalstrukturelements verfahren. Das Kanalstrukturelement weist beispielsweise einen Dichtring zur Abdichtung einer Außenfläche des Kanalstrukturelements gegenüber dem Kolben auf.

Vorzugsweise ist das positionsabhängige Druckbegrenzungsventil ein Kugelventil, ein Nadelventil oder ein Tellerventil.

Vorzugsweise weist die Feder eine variable Steigung auf. Auf diese Weise kann ein nichtlineares Weg-Kraft-Verhältnis der Feder erzielt werden und somit eine nichtlineare stufenlose Kraftaufbringung beim Schneiden oder Pressen bzw. Umformen. Dies kann bei bestimmten Press- und Schneidanwendungen sinnvoll sein. Beispielsweise kann das zu bearbeitende Werkstück aufgrund seiner Werkstoffeigenschaften (z.B. Verbundwerkstoff) einen solchen nichtlinearen Kraftverlauf erfordern.

Vorzugsweise weist die Kolbenstange eine Schnittstelle zur wechselbaren Befestigung eines Werkzeugkopfes auf. Die Schnittstelle kann beispielsweise ein Gewinde umfassen. Die Schnittstelle kann beispielsweise eine Steckverbindung umfassen. Der Werkzeugkopf kann beispielsweise ein Eindornwerkzeug sein. Durch die Schnittstelle können unterschiedliche Werkzeugköpfe verwendet werden. Diese können beispielsweise unterschiedliche Aufgaben realisieren oder für unterschiedliche Werkstückgeometrien geeignet sein.

Vorzugsweise umfasst das hydraulische Werkzeug einen Werkzeugkopf, wobei der Werkzeugkopf eines der folgenden ist: Eindornwerkzeugkopf, Schneidwerkzeugkopf oder Presskopf.

Vorzugsweise umfasst das hydraulische Werkzeug eine Einlassschnittstelle für die Hydraulikflüssigkeit mit einem fest eingestellten Druckbegrenzungsventil. Vorzugweise umfasst das hydraulische Werkzeug noch ein weiteres fest eingestelltes Druckbegrenzungsventil in einer Pumpe des hydraulischen Werkzeugs.

Der Begriff Einlassschnittstelle meint vorliegend eine Öffnung zum Innenraum des Hydraulikzylinders. Das Druckbegrenzungsventil in der Einlassschnittstelle und/oder der Pumpe begrenzt den maximal zulässigen Druck innerhalb des Hydraulikzylinders. Dieses Druckbegrenzungsventil ist vorliegend vorzugsweise positionsunabhängig. Dieses Druckbegrenzungsventil verhindert systemschädliche Drücke der Hydraulikflüssigkeit. Dies wirkt sich positiv auf die Lebensdauer und die Belastung des Hydraulikwerkzeugs aus. Ferner kann sich dies positiv auf die Bearbeitung des Werkstücks auswirken, wobei die Qualität der Bearbeitung dadurch gesteigert werden kann, dass das Werkstück stets mit einem benötigten Anpressdruck des Werkzeugkopfes bearbeitet wird. Durch die Verwendung eines Druckbegrenzungsventils in der Einlassschnittstelle und/oder der Pumpe in Kombination mit einem positionsabhängigen Druckbegrenzungsventil (beispielsweise im Kolben) kann in vorteilhafter Weise eine Weg Kraft Charakteristik mit einer Kombination aus konstanter wegunabhängiger Kraft sowie wegabhängiger variabler stufenloser Kraft ermöglicht werden.

Vorzugsweise sind der Kolben und die Kolbenstange zumindest teilweise einteilig integral ausgeführt. Durch die zumindest teilweise einteilige Ausführung wird eine kompakte Bauweise ermöglicht.

Vorzugsweise ist das hydraulische Werkzeug ein Handwerkzeug. Der Begriff Handwerkszeug meint vorliegend ein Werkzeug, das von einem Anwender in seinen Händen gehalten bzw. geführt wird. Es steht somit im Gegensatz zu einer stationären Anlage, beispielsweise einer Presse.

Ein weiterer Aspekt betrifft eine Verwendung eines Werkzeugkopfs in einem oben näher beschriebenen hydraulischen Werkzeug.

Die vorbeschriebenen Merkmale, auch diejenigen aus unterschiedlichen Ausführungsformen, können auch miteinander kombiniert werden, wodurch sich synergetische Wechselwirkungen einstellen können, die über die Summe der einzelnen Wirkungen hinausgehen.

### Beschreibung der bevorzugten Ausführungsformen

Nachfolgend wird eine Beschreibung der Figuren gegeben, darin zeigt
- **Figur 1**: eine schematische Ansicht eines hydraulischen Werkzeugs;
- **Figur 2**: eine weitere schematische Ansicht eines hydraulischen Werkzeugs;
- **Figur 3**: ein Kraftwegdiagramm;
- **Figur 4**: eine weitere schematische Ansicht eines hydraulischen Werkzeugs; und
- **Figur 5**: ein Kraftwegdiagramm.

Anhand vorstehend aufgeführter Figuren werden im Folgenden beispielhafte Ausführungsformen beschrieben und erläutert. Dabei verweisen gleiche Bezugszeichen bzw. analoge Bezugszeichenstrukturen auf analoge bzw. in Wechselwirkung stehende Komponenten.

### Beschreibung beispielhafter Ausführungsformen

Figur 1 zeigt eine schematische Ansicht eines hydraulischen Werkzeugs 10. Das hydraulische Werkzeug 10 ist vorliegend ein Handwerkzeug. Das hydraulische Werkzeug 10 umfasst vorliegend einen Hydraulikzylinder 11. Der Hydraulikzylinder 11 ist vorliegend ein Hohlzylinder aus einem Metall, beispielsweise Aluminium. Innerhalb des Hydraulikzylinders 11 ist ein Kolben 12 angeordnet. Der Kolben 12 weist vorliegend eine integral mit dem Kolben verbundene Kolbenstange 29 auf. Am oberen Ende der Kolbenstange 29 ist eine Schnittstelle 18 für einen Werkzeugkopf 17 angeordnet. Die Schnittstelle 18 ist dabei vorliegend als Innengewinde ausgeführt. Der Werkzeugkopf 17 ist vorliegend ein Eindornwerkzeug und weist ein zu der Schnittstelle 18 korrespondierendes Außengewinde auf. Der Kolben 12 samt Kolbenstange 29 bewegt sich translatorisch innerhalb des Hydraulikzylinders 11. Innerhalb des Hydraulikzylinders 11 ist weiterhin eine Spiralfeder 16 angeordnet, die den Kolben 12 zurück in die Ausgangsstellung drückt. Der Hohlzylinder 11 weist eine Einlassschnittstelle 26 für eine Hydraulikflüssigkeit auf. Der maximale Systemdruck wird vorliegend durch ein fest eingestelltes Druckbegrenzungsventil 27A im Pumpengehäuse geregelt. Eine Pumpe (nicht gezeigt) fördert durch die Einlassschnittstelle 26 die Hydraulikflüssigkeit in einen Innenbereich des Hydraulikzylinders 11. Dadurch baut sich ein Druck unterhalb des Kolbens 12 auf, der eine translatorische Bewegung des Kolbens 11 nach vorne bewirkt. Im Hydraulikzylinder 28 ist weiterhin eine Auslassschnittstelle 27 für die Hydraulikflüssigkeit angeordnet. In der Auslassschnittstelle 27 ist vorzugsweise ein Ventil (nicht gezeigt) zum Sperren (im Betrieb) oder Freigeben (beim Ausschalten) eines Hydraulikstroms angeordnet. Durch die Auslassschnittstelle 27 gelangt die Hydraulikflüssigkeit wieder in ein Reservoir (nicht gezeigt), aus welchem die Pumpe (nicht gezeigt) Hydraulikflüssigkeit fördert. So entsteht ein Kreislauf. Vorliegend ist im Inneren der Kolbenstange 29 ein positionsabhängiges Druckbegrenzungsventil 13 angeordnet. Die Kolbenstange 29 und der Kolben 12 sind hierzu zumindest teilweise als Hohlkörper ausgeführt. Das positionsabhängige Druckbegrenzungsventil 13 ist vorliegend als Nadelventil ausgeführt. Das positionsabhängige Druckbegrenzungsventil 13 dient vorliegend zur Einstellung des hydraulischen Drucks innerhalb des Hydraulikzylinders 11 in Abhängigkeit der Position des Kolbens 12 innerhalb des Hydraulikzylinders 11. Der Hydraulikzylinder 11 weist vorliegend einen Absatz 20 auf. Der Absatz begrenzt den Hub des Kolbens 12 innerhalb des Hydraulikzylinders 11. Das Druckbegrenzungsventil 13 weist vorliegend eine Feder 14 auf. Die Feder 14 ist vorliegend als Druckfeder ausgeführt. Die Feder 14 wird vorliegend durch die Feder 16 vorgespannt. Die Feder 14 ist vorliegend zumindest teilweise innerhalb eines Kanalstrukturelements 19 angeordnet. Die Feder 14 übt in Abhängigkeit ihrer Federlänge, insbesondere ihrer Stauchung eine Federkraft auf die Öffnung des Druckbegrenzungsventil 13 aus. Sobald ein Fluiddruck und eine korrespondierende Kraft auf das Druckbegrenzungsventil größer ist als die Federkraft, gibt das Druckbegrenzungsventil 14 die Öffnung frei, sodass die Hydraulikflüssigkeit durch die Öffnung des Druckbegrenzungsventils 13 fließen kann und von dort in das Innere des Kanalstrukturelements 19 fließen kann. Das Kanalstrukturelement 19 ist vorliegend strömungstechnisch mit einer Auslassschnittstelle (nicht gezeigt) verbunden. Diese Auslassschnittstelle ist wiederum mit dem Reservoir der Pumpe verbunden (nicht gezeigt). Vorliegend ist der Kolben 12 komplett eingefahren.

Figur 2 zeigt eine weitere schematische Ansicht eines hydraulischen Werkzeugs 100. Im Gegensatz zu dem in Figur 1 gezeigten hydraulischen Werkzeugs 10 weist das hydraulische Werkzeug 100 vorliegend zusätzlich einen schwenkbaren Gegenanschlag 130 auf. Zwischen dem Gegenanschlag 130 und dem Werkzeugkopf 117 ist ein rundes Werkstück 131 angeordnet. Der Kolben 112 ist vorliegend maximal ausgefahren. In der vorliegenden Darstellung ist am Kolben 112 eine Einlassschnittstelle 122 gezeigt, die mit einer Hohlkammer 123 strömungstechnisch in Verbindung steht. Die Hohlkammer 123 ist vorliegend zumindest teilweise als Ringspalt ausgeführt. Die Hohlkammer 123 steht strömungstechnisch in Verbindung mit dem Druckbegrenzungsventil 113. Bei geöffnetem Druckbegrenzungsventil 113 fließt die Hydraulikflüssigkeit von der Einlassschnittstelle 126 des Hydraulikzylinders 11 über den Innenbereich 121 des Hydraulikzylinders 111 in die Einlassschnittstelle 122 des Kolbens. Von der Einlassschnittstelle 122 des Kolbens 112 fließt die Hydraulikflüssigkeit weiter über die Hohlkammer 123 des Kolbens 112 und von dort über eine Öffnung des Druckbegrenzungsventil 113 bei geöffnetem Druckbegrenzungsventil 113 zurück durch den Innenbereich 128 des Kolbens 112. Vom Innenbereich 128 des Kolbens 112 fließt die Hydraulikflüssigkeit in das Strukturkanalelement 119 und von dort aus über die Auslassschnittstelle 125 ins Reservoir (nicht gezeigt) zurück. Die Feder 114 ist vorliegend gegenüber der Darstellung in Figur 1 gelängt. Da es sich vorliegend um eine Druckfeder handelt, ist die Federkraft entsprechend niedriger als in Figur 1. Folglich gibt das Druckbegrenzungsventil bei einem bereits niedrigeren Hydraulikdruck die Öffnung frei. Die Länge des Federwegs hängt von der Position des Kolbens 112 ab. Dieser stellt sich in Abhängigkeit der Geometrie des Werkstücks 130 ein.

Figur 3 zeigt ein korrespondierendes Kraftwegdiagramm 201. Darin ist auf der Vertikalachse 203 die Kraft aufgetragen und auf der Horizontalachse 202 die maximale Hublänge. Vorliegend ist zu erkennen, dass im Bereich 204 die Kraft konstant ist. Dies liegt daran, dass in diesem Bereich der maximale Druck durch das fest eingestellte Druckbegrenzungsventil in dem Pumpengehäuse gesteuert wird. Das Druckbegrenzungsventil in der Kolbenstange löst erst ab Überschreiten dieser Hublänge aus, da unterhalb dieser Hublänge, die Federkraft und der zugehörige Fluidruck zum Auslösen des Druckbegrenzungsventils höher ist als der durch das erste Druckbegrenzungsventil mögliche Fluiddruck. Bei Überschreiten Hublänge 204 steuert dann das Druckbegrenzungsventil 113 in der Kolbenstange den Hydraulikdruck innerhalb des Hydraulikzylinders und somit die Kraft, die für den Werkzeugkopf bereitgestellt wird. Die maximale Kraft wird bis zur Hublänge 204 erzielt. Im Bereich der Hublänge 202 nimmt die maximale Kraft um den Betrag 206 auf den Betrag 207 ab. Der Weg-Kraft-Punkt 208 repräsentiert das Werkstück 131 mit seinen geometrischen Abmessungen innerhalb des Kraftwegdiagramms. Es sei an dieser Stelle auch erwähnt, dass die Kraft während beispielsweise eines Umformvorgangs in Abhängigkeit des aktuellen Durchmessers des Werkstücks kontinuierlich stufenlos abnimmt.

Figur 4 zeigt eine weitere schematische Ansicht eines hydraulischen Werkzeugs 300. Im Unterschied zu der in Figur 2 gezeigten Abbildung ist das Werkstück 331 größer als das Werkstück 131. Der Kolben 312 befindet sich vorliegend in einer mittleren Stellung innerhalb des Hydraulikzylinder 311.

Figur 5 zeigt ein zur Figur 4 korrespondierendes Kraftwegdiagramm 401. Im Unterschied zu Figur 3 ist vorliegend der Weg-Kraft-Punkt 408, der mit dem Werkstück 331 korrespondiert, ebenfalls im mittleren Bereich des Kraftwegdiagramms angeordnet.

### Bezugszeichen

- 10, 100, 300: hydraulisches Werkzeug
- 11, 311: Hydraulikzylinder
- 12, 112, 312: Kolben
- 13, 113: Druckbegrenzungsventil Kolben
- 14, 114: Feder
- 16: Feder
- 17, 117: Werkzeugkopf
- 18: Schnittstelle
- 19, 119: Kanalstrukturelement
- 20: Absatz
- 26: Einlassschnittstelle Hydraulikzylinder
- 27: Auslassschnittstelle Hydraulikzylinder
- 27A: fest eingestelltes Druckbegrenzungsventil im Pumpengehäuse
- 29: Kolbenstange
- 30: Pumpengehäuse
- 121: Innenbereich Hydraulikzylinder
- 122: Einlassschnittstelle Kolben
- 123: Hohlkammer
- 125: Auslassschnittstelle
- 128: Innenbereich Kolben
- 130: Gegenanschlag
- 131, 331: Werkstück
- 201, 401: Kraftwegdiagramm
- 202: Horizontalachse; Wegachse
- 203: Vertikalachse; Kraftachse
- 204,205: Hubweg
- 206,207: Kraftbereich
- 208, 408: Weg-Kraft-Punkt

## Patentansprüche

1. Hydraulisches Werkzeug (10, 100, 300), umfassend:
Hydraulikzylinder (11, 311);
Kolben (12, 112, 312) mit einer Kolbenstange (29) und
positionsabhängiges Druckbegrenzungsventil (13, 113) zur Einstellung eines Hydraulikdrucks innerhalb des Hydraulikzylinders (11, 311) in Abhängigkeit einer Position des Kolbens (12, 112, 312) innerhalb des Hydraulikzylinders (11, 311);
**dadurch gekennzeichnet, dass**
das positionsabhängige Druckbegrenzungsventil (13, 113) eingerichtet ist, in Abhängigkeit der Position des Kolbens (12, 112, 312) innerhalb des Hydraulikzylinders (11, 311), eine stufenlos verstellbare Kraft bereitzustellen.

2. Hydraulisches Werkzeug (10, 100, 300) nach Anspruch 1, wobei das positionsabhängige Druckbegrenzungsventil (13, 113) eine Feder (14) umfasst, die ihren Federweg in Abhängigkeit der Position des Kolbens (12, 112, 312) verändert, sodass sich die Federkraft, welche auf das positionsabhängige Druckbegrenzungsventil (13, 113) wirkt, in Abhängigkeit der Position des Kolbens (12, 112, 312) verändert.

3. Hydraulisches Werkzeug (10, 100, 300) nach Anspruch 2, wobei die Feder (14) vorgespannt ist.

4. Hydraulisches Werkzeug (10, 100, 300) nach einem der vorherigen Ansprüche, wobei das positionsabhängige Druckbegrenzungsventil (13, 113) in dem Kolben (12, 112, 312) und/oder in der Kolbenstange (29) angeordnet ist.

5. Hydraulisches Werkzeug (10, 100, 300) nach einem der vorherigen Ansprüche, wobei das positionsabhängige Druckbegrenzungsventil (13, 113) an einer Schnittstelle zu einer Auslassöffnung des Hydraulikzylinders (11, 311) angeordnet ist und wobei die Feder (14) zumindest teilweise im Inneren des Kolbens (12, 112, 312) und/oder der Kolbenstange (29) angeordnet ist.

6. Hydraulisches Werkzeug (10, 100, 300) nach einem der vorherigen Ansprüche, wobei der Kolben (12, 112, 312) eine Hohlkammer (123) aufweist, die strömungstechnisch in Verbindung mit einem Innenraum des Hydraulikzylinders (11, 311) steht, sodass eine Hydraulikflüssigkeit von dem Innenraum des Hydraulikzylinders (11, 311) in die Hohlkammer (123) fließen kann.

7. Hydraulisches Werkzeug (10, 100, 300) nach einem der vorherigen Ansprüche, weiter umfassend ein Kanalstrukturelement (19, 119), das eingerichtet ist, das positionsabhängige Druckbegrenzungsventil (13, 113) strömungstechnisch mit einer Auslassschnittstelle (27) zu verbinden, wobei die Auslassschnittstelle (27) am Hydraulikzylinder (11, 311) angeordnet ist.

8. Hydraulisches Werkzeug (10, 100, 300) nach einem der vorherigen Ansprüche, wobei das positionsabhängige Druckbegrenzungsventil (13, 113) ein Kugelventil oder ein Nadelventil ist.

9. Hydraulisches Werkzeug (10, 100, 300) nach einem der vorherigen Ansprüche, wobei die Feder (14) eine variable Steigung aufweist.

10. Hydraulisches Werkzeug (10, 100, 300) nach einem der vorherigen Ansprüche, wobei die Kolbenstange (29) eine Schnittstelle (18) zur wechselbaren Befestigung eines Werkzeugkopfes (17, 117) aufweist.

11. Hydraulisches Werkzeug (10, 100, 300) nach einem der vorherigen Ansprüche, weiter umfassend einen Werkzeugkopf (17, 117), wobei der Werkzeugkopf (17, 117) eines der folgenden ist: Eindornwerkzeugkopf, Schneidwerkzeugkopf, Presskopf.

12. Hydraulisches Werkzeug (10, 100, 300) nach einem der vorherigen Ansprüche, weiter umfassend eine Einlassschnittstelle (122) für die Hydraulikflüssigkeit mit Druckbegrenzungsventil (13, 113), wobei die Einlassschnittstelle (122) an dem Hydraulikzylinder (11, 311) angeordnet ist

13. Hydraulisches Werkzeug (10, 100, 300) nach einem der vorherigen Ansprüche, wobei der Kolben (12, 112, 312) und die Kolbenstange (29) einteilig integral ausgeführt sind.

14. Hydraulisches Werkzeug (10, 100, 300) nach einem der vorherigen Ansprüche, wobei das hydraulische Werkzeug ein Handwerkzeug ist.

15. Verwendung eines Werkzeugkopfs in einem hydraulischen Werkzeug (10, 100, 300) nach einem der Ansprüche 1 bis 14.

## Claims

1. Hydraulic tool (10, 100, 300), comprising:
hydraulic cylinder (11, 311);
piston (12, 112, 312) with a piston rod (29);
position-dependent pressure relief valve (13, 113) for setting a hydraulic pressure within the hydraulic cylinder (11, 311) depending on a position of the piston (12, 112, 312) within the hydraulic cylinder (11, 311); wherein the position-dependent pressure relief valve (13, 113) is configured to provide a continuously adjustable force depending on the position of the piston (12, 112, 312) within the hydraulic cylinder (11, 311).

2. Hydraulic tool (10, 100, 300) according to claim 1, wherein the position-dependent pressure relief valve (13, 113) includes a spring (14) that changes its spring travel depending on the position of the piston (12, 112, 312), so that the spring force acting on the position-dependent pressure relief valve (13, 113) varies according to the position of the piston (12, 112, 312).

3. Hydraulic tool (10, 100, 300) according to claim 2, wherein the spring (14) is pretensioned.

4. Hydraulic tool (10, 100, 300) according to any one of the preceding claims, wherein the position-dependent pressure relief valve (13, 113) is arranged in the piston (12, 112, 312) and/or in the piston rod (29).

5. Hydraulic tool (10, 100, 300) according to one of the preceding claims, wherein the position-dependent pressure relief valve (13, 113) is arranged at an interface to an outlet of the hydraulic cylinder (11, 311) and wherein the spring (14) is arranged at least partially inside the piston (12, 112, 312) and/or the piston rod (29).

6. Hydraulic tool (10, 100, 300) according to any one of the preceding claims, wherein the piston (12, 112, 312) has a hollow chamber (123) that is in fluidic communication with an interior of the hydraulic cylinder (11, 311), so that hydraulic fluid can flow from the interior of the hydraulic cylinder (11, 311) into the hollow chamber (123).

7. Hydraulic tool (10, 100, 300) according to any one of the preceding claims, further comprising a channel structure element (19, 119), which is configured to fluidically connect the position-dependent pressure relief valve (13, 113) with an outlet port (27), wherein the outlet port (27) being arranged on the hydraulic cylinder (11, 311).

8. Hydraulic tool (10, 100, 300) according to any one of the preceding claims, wherein the position-dependent pressure relief valve (13, 113) is a ball valve or a needle valve.

9. Hydraulic tool (10, 100, 300) according to any one of the preceding claims, wherein the spring (14) has a variable pitch.

10. Hydraulic tool (10, 100, 300) according to one of the preceding claims, wherein the piston rod (29) has an interface (18) for the detachable attachment of a tool head (17, 117).

11. Hydraulic tool (10, 100, 300) according to any one of the preceding claims, further comprising a tool head (17, 117), wherein the tool head (17, 117) is one of the following: pin insertion tool head, cutting tool head, pressing head.

12. Hydraulic tool (10, 100, 300) according to any one of the preceding claims, further comprising an inlet interface (122) for the hydraulic fluid with a pressure relief valve (13, 113), wherein the inlet interface (122) is arranged on the hydraulic cylinder (11, 311).

13. Hydraulic tool (10, 100, 300) according to any one of the preceding claims, wherein the piston (12, 112, 312) and the piston rod (29) are formed as a single integral piece.

14. Hydraulic tool (10, 100, 300) according to any one of the preceding claims, wherein the hydraulic tool is a hand tool.

15. Use of a tool head in a hydraulic tool (10, 100, 300) according to any one of claims 1 to 14.

## Revendications

1. Outil hydraulique (10, 100, 300), comprenant :
vérin hydraulique (11, 311) ;
piston (12, 112, 312) avec une tige de piston (29), et
soupape de limitation de pression en fonction de la position (13, 113) pour régler une pression hydraulique à l'intérieur du vérin hydraulique (11, 311) en fonction d'une position du piston (12, 112, 312) à l'intérieur du vérin hydraulique (11, 311) ;
**caractérisé en ce que**
la soupape de limitation de pression en fonction de la position (13, 113) est configurée pour fournir une force réglable de façon continue en fonction de la position du piston (12, 311, 312) à l'intérieur du vérin hydraulique (11, 311).

2. Outil hydraulique (10, 100, 300) selon la revendication 1, dans lequel la soupape de limitation de pression en fonction de la position (13, 113) comprend un ressort (14) qui change sa course de ressort en fonction de la position du piston (12, 112, 312), de telle sorte que la force élastique qui agit sur la soupape de limitation de pression en fonction de la position (13, 113) varie en fonction de la position du piston (12, 112, 312).

3. Outil hydraulique (10, 100, 300) selon la revendication 2, dans lequel le ressort (14) est précontraint.

4. Outil hydraulique (10, 100, 300) selon l'une quelconque des revendications précédentes, dans lequel la soupape de limitation de pression en fonction de la position (13, 113) est disposée dans le piston (12, 112, 312) et/ou dans la tige de piston (29).

5. Outil hydraulique (10, 100, 300) selon l'une quelconque des revendications précédentes, dans lequel la soupape de limitation de pression en fonction de la position (13, 113) est disposée à une interface avec un orifice de sortie du vérin hydraulique (11, 311) et dans lequel le ressort (14) est disposé au moins partiellement à l'intérieur du piston (12, 112, 312) et/ou de la tige de piston (29).

6. Outil hydraulique (10, 100, 300) selon l'une quelconque des revendications précédentes, dans lequel le piston (12, 112, 312) comporte une cavité (123) qui est en liaison fluidique avec un espace intérieur du vérin hydraulique (11, 311), de telle sorte qu'un fluide hydraulique peut s'écouler à partir de l'espace intérieur du vérin hydraulique (11, 311) dans la cavité (123).

7. Outil hydraulique (10, 100, 300) selon l'une quelconque des revendications précédentes, comprenant en outre un élément de structure en canal (19, 119) qui est configuré pour relier fluidiquement la soupape de limitation de pression en fonction de la position (13, 113) à une interface de sortie (27), l'interface de sortie (27) étant disposée sur le vérin hydraulique (11, 311).

8. Outil hydraulique (10, 100, 300) selon l'une quelconque des revendications précédentes, dans lequel la soupape de limitation de pression en fonction de la position (13, 113) est une soupape sphérique ou une soupape à pointeau.

9. Outil hydraulique (10, 100, 300) selon l'une quelconque des revendications précédentes, dans lequel le ressort (14) présente un pas variable.

10. Outil hydraulique (10, 100, 300) selon l'une quelconque des revendications précédentes, dans lequel la tige de piston (29) comporte une interface (18) pour fixer une tête d'outil (17, 117) de manière changeable.

11. Outil hydraulique (10, 100, 300) selon l'une quelconque des revendications précédentes, comprenant en outre une tête d'outil (17, 117), la tête d'outil (17, 117) étant est l'un parmi : tête d'outil de mandrin, tête d'outil de coupe, tête de presse.

12. Outil hydraulique (10, 100, 300) selon l'une quelconque des revendications précédentes, comprenant en outre une interface d'entrée (122) pour le fluide hydraulique avec soupape de limitation de pression (13, 113), l'interface d'entrée (122) étant disposée sur le vérin hydraulique (11, 311).

13. Outil hydraulique (10, 100, 300) selon l'une quelconque des revendications précédentes, dans lequel le piston (12, 112, 312) et la tige de piston (29) sont réalisés intégralement d'un seul tenant.

14. Outil hydraulique (10, 100, 300) selon l'une quelconque des revendications précédentes, dans lequel l'outil hydraulique est un outil à main.

15. Utilisation d'une tête d'outil dans un outil hydraulique (10, 100, 300) selon l'une des revendications 1 à 14.
